# EUROPÄISCHE PATENTSCHRIFT

(11) **EP 1 790 569 B1**
(45) Veröffentlichungstag und Bekanntmachung des Hinweises auf die Patenterteilung: **06.08.2008**
(21) Anmeldenummer: 05025784.9
(22) Anmeldetag: 25.11.2005
(51) Int. Cl.: B65B 3/02, B65B 29/10, B65B 51/10, B65B 55/02, B65B 61/18, B65B 7/02, B31B 19/84, B31B 19/64, B31B 29/00, B65D 81/32

(54) **Verfahren zur Herstellung und Befüllung eines Folienbeutels**
Method for making and filling a bag
Procédé de fabrication et de remplissage d'un sachet

(43) Veröffentlichungstag der Anmeldung: 30.05.2007
(73) Patentinhaber: Nutrichem Diät + Pharma GmbH, 91154 Roth (DE); Plümat Plate & Lübeck GmbH & Co., 32339 Espelkamp (DE)
(72) Erfinder: Wagner, Wolfgang, 91074 Herzogenaurach (DE)
(74) Vertreter: Zech, Stefan Markus

(56) Entgegenhaltungen:
- US-A- 4 198 972
- US-A- 5 865 309
- US-A1- 2004 068 960
- US-A1- 2005 194 060
- US-B1- 6 645 191

## Beschreibung

Die Erfindung betrifft ein Verfahren zur Herstellung und Befüllung eines Folienbeutels zur Verabreichung enteraler Ernährung an einen menschlichen oder tierischen Organismus.

Das Befestigen einer Auslasseinrichtung in einem Folienbeutel zur Verabreichung enteraler Ernährung wird herkömmlicher Weise wie die Befüllung des Folienbeutels selbst unter aseptischen Bedingungen durchgeführt. Allerdings ist der hierfür erforderliche apparative Aufwand erheblich und das Handling sehr kompliziert.

Die Aufgabe der vorliegenden Erfindung besteht darin, ein Verfahren anzugeben, bei dem eine Auslasseinrichtung auf wesentlich einfachere Weise am bzw. im Folienbeutel befestigt werden kann.

Diese Aufgabe wird mit einem Verfahren nach den Merkmalen des Anspruches 1 gelöst.

Nach einem Kerngedanken der vorliegenden Erfindung sieht das Verfahren zur Herstellung eines Folienbeutels zur Verabreichung enteraler Ernährung an einen menschlichen oder tierischen Organismus vor, dass ein an drei Seiten, nämlich an einem Boden sowie an Seitenkanten verschlossener aseptischer Beutelrohling mit einer Vorder- und einer Rückseite sowie einem dazwischen befindlichen Befüllungsraum und mit einer noch offenen Außenkante bereitgestellt wird, wobei eine Vorder- und Rückseite des Beutelrohlings verbindende Peelnaht unter aseptischen Bedingungen erzeugt wird, die von einer ersten Seitenkante in Richtung auf die noch offene Außenkante geführt ist, derart, dass eine Öffnung zum Befüllungsraum gegenüber der maximalen Breite des Folienbeutels verkürzt ist und ein durch die Peelnaht vom Befüllungsraum getrennter Außenabschnitt entsteht, wobei der Befüllungsraum ebenfalls unter aseptischen Bedingungen mit einer Substanz zur enteralen Ernährung befüllt und über eine Kopfnaht zwischen Peelnaht und zweiter Seitenkante dauerhaft verschlossen wird und wobei unter nicht mehr aseptischen Bedingen, vorzugsweise jedoch im Reinraum eine Auslasseinrichtung im Außenabschnitt derart befestigt wird, dass die Substanz zur enteralen Ernährung nach Aufbrechung der Peelnaht vom Befüllungsraum an den Auslass gelangen und über diesen aus dem Folienbeutel entnommen werden kann.

Durch die erfindungsgemäße Maßnahme, nämlich dem Vorsehen einer Peelnaht, die einen aseptischen Bereich von einem nicht-aseptischen Bereich trennt, ist insbesondere eine absolute Keimdichtigkeit am auslaufseitigen Ende der Auslasseinrichtung nicht mehr unbedingt erforderlich. Vielmehr kann hier bereits eine einfache Abdichtkappe vorzugsweise mit einem Aufbrechsiegel zum Anzeigen eines erstmaligen Öffnens (z.B. Ringpull) ausreichend sein. Entsprechend ist es auch nicht mehr notwendig, die Auslasseinrichtung aus einem Material zu fertigen, das eine möglichst vollständige Keim- und/oder Gasbarriere garantiert. Vielmehr wird es durch die erfindungsgemäßen Maßnahmen möglich, eine weit größere Vielfalt an Materialien für die Auslasseinrichtung - auch "barrierefreie" Materialien - für die Herstellung der Auslasseinrichtung zu verwenden.

Die Kernüberlegung der vorliegenden Erfindung beruht folglich darauf, die Auslasseinrichtung durch eine Peelnaht vom Befüllungsraum des Folienbeutels abzutrennen, so dass Herstellung und Befüllung des Befüllungsraums unter aseptischen Bedingungen, das Befestigen der Auslasseinrichtung auf der gegenüberliegenden Seite der Peelnaht jedoch nicht mehr unter aseptischen Bedingungen vorgenommen wird.

Werkzeuge zur Zuführung sowie zur Befestigung der Auslasseinrichtung am Folienbeutel müssen damit nicht mehr auf den Betrieb unter aseptischen Bedingungen ausgelegt sein. Der Schritt der Befestigung der Auslasseinrichtung am bzw. im Folienbeutel wird mit den erfindungsgemäßen Maßnahmen, nämlich Vorsehen einer Peelnaht, die eine Trennung zwischen einem aseptischen und einem nicht-aseptischen Bereich definiert, erreicht.

In einer bevorzugten Ausgestaltung des vorliegenden Verfahrens wird die Auslasseinrichtung am Außenabschnitt des Folienbeutels verschweißt. Ein Verschweißen ergibt eine besonders dauerhafte und gleichzeitig kostengünstige Befestigungsmöglichkeit.

In einer weiter bevorzugten Ausgestaltung des vorliegenden Verfahrens wird ein Teil des Außenabschnittes vor oder nach Befestigung der Auslasseinrichtung entfernt, insbesondere abgeschnitten. In einer möglichen Ausgestaltung kann die Auslasseinrichtung so im Außenabschnitt befestigt werden, dass zwischen Peelnaht und Auslasseinrichtung ein Vorraum verbleibt. Dieser Vorraum kann aus strömungstechnischen Zwecken zur Aufnahme einer weiteren Substanz, zum Einbringen eines Indikators oder aus anderen Überlegungen zweckmäßig sein.

Der aseptische Beutelrohling kann wahlweise durch Herstellung des Beutelrohlings in sito aus einer aseptischen Folienbahn oder durch Sterilisieren, insbesondere unter Einwirkung von γ-Strahlen eines bereits vorgefertigten Beutels erfolgen.

Nach einem bevorzugten Aspekt der vorliegenden Erfindung erfolgen mindestens die Schritte Erzeugen der Peelnaht, Befüllen einer Substanz zur enteralen Ernährung und Befestigung der Auslasseinrichtung am Auslassabschnitt in einem Inlineprozess. Die zur Aufrechterhaltung steriler Bedingungen notwendigen Maßnahmen können damit auf einen Prozessablauf konzentriert werden.

Der nach dem Verfahren hergestellte Folienbeutel, zeichnet sich durch eine Peelnaht aus, die den unter aseptischen Bedingungen befüllten Befüllungsraum von einer Auslasseinrichtung trennt, welche unter nicht-aseptischen Bedingungen, vorzugsweise jedoch im Reinraum am Folienbeutel befestigt ist.

In einer bevorzugten Ausgestaltung ist zwischen Peelnaht und Auslasseinrichtung ein Vorraum vorgesehen. In diesem Vorraum kann eine Substanz zur Vermischung mit der zur enteralen Ernährung vorgesehenen Substanz und/oder zur Verwendung als Indikator vorgesehen sein. Ein derartiger Indikator ist darauf ausgelegt, einen Zustand bzw. eine Zustandsänderung der zur enteralen Ernährung vorgesehenen Substanz anzuzeigen.

Nach einem weiter bevorzugten Aspekt der vorliegenden Erfindung ist das Volumen des Vorraums im Vergleich zum Befüllungsraum deutlich kleiner, insbesondere mindestens 50 mal kleiner und bezogen auf die Ausströmrichtung der Substanz schmal bemessen, so dass bei Aufbrechen der Peelnaht die Substanz zur enteralen Ernährung rasch an der Auslasseinrichtung ansteht und in ihrer Auslassgeschwindigkeit nur durch die Auslasseinrichtung selbst sowie etwaig nachfolgende Strömungshindernisse beschränkt ist.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert. Hierbei zeigen:
- Fig. 1: eine Prinzipansicht einer ersten Ausführungsform eines erfindungsgemäßen Folienbeutels,
- Fig. 2: eine Prinzipansicht einer alternativen Ausführungsform eines erfindungsgemäßen Folienbeutels.

In Figur 1 ist eine erste Ausführungsform eines erfindungsgemäßen Folienbeutels in einer Prinzipdarstellung veranschaulicht. Der Folienbeutel 11 ist aus einer in einem H₂O₂-Bad sterilisierten Folie hergestellt. Zur Ausbildung eines Bodens 12 wird die Folienbahn zunächst - wie an sich bekannt - W-förmig gefaltet. Sodann werden beabstandet zueinander verlaufende parallele Seitenkanten 13, 14 erstellt, wobei hierzu die übereinanderliegenden Folienbahnen entlang der Seitenkanten 13, 14 verschweißt werden.

An der dem Boden 12 gegenüberliegenden Seite wird der Folienbeutel 11 nun durch eine Außenkante 15 begrenzt, an der der Folienbeutel 11 noch offen ist.

Ebenfalls unter aseptischen Bedingungen wird nun von einer ersten Seitenkante 13 ausgehend eine Peelnaht 16 an die Außenkante 15 geführt, wobei die Peelnaht 13 so angeordnet ist, dass vom Schnittpunkt erste Seitenkante 13 - Außenkante 15 ein vorbestimmter Abstand verbleibt, wobei dieser Abstand konkret z.B. 25 mm betragen könnte.

Der zwischen Peelnaht 16 und Boden 12 befindliche Innenraum des Folienbeutels definiert einen unter aseptischen Bedingungen hergestellten Befüllungsraum 17. Derjenige Bereich des Folienbeutels der durch die Peelnaht 16 getrennt dem Befüllungsraum 17 abgewandt ist wird als Außenabschnitt 18 definiert, in dem unter nicht mehr aseptischen Bedingungen eine Auslasseinrichtung 20 eingesetzt und dort befestigt werden kann.

Zunächst wird allerdings unter noch immer aseptischen Bedingungen der Befüllungsraum 17 mit Substanz zur enteralen Ernährung befüllt und über eine Kopfnaht 19 gasdicht verschlossen.

Im Außenabschnitt 18 kann nun unter nicht mehr septischen Bedingungen, beispielsweise im Reinraum die bereits erwähnte Auslasseinrichtung 20 eingesetzt werden, wobei die Auslasseinrichtung 20 so von der Peelnaht 16 beabstandet vorgesehen werden kann, dass ein durch Vorderseite 24 und Rückseite 25 des Folienbeutels 11 begrenzter Vorraum 21 verbleibt. In diesem Vorraum 21 können vom Befüllungsraum 17 getrennt Substanzen eingebracht werden, die sich bei Applikation der im Befüllungsraum 17 aufgenommenen Substanz zur enteralen Ernährung vermischen sollen. Denkbar ist auch, im Vorraum 21 einen Indikator einzubringen, der bei bzw. unmittelbar vor Applikation Auskunft über den Zustand der aus dem Befüllungsraum 17 ausströmenden Substanz zur enteralen Ernährung geben kann.

Die Auslasseinrichtung 20 weist bei der konkret in Figur 1 veranschaulichten Ausführungsform dem Folienbeutel 11 zugewandt einen verbreiterten Sockelabschnitt 26 sowie einen hiervon ausgehenden im Außendurchmesser schmaleren Stutzen 27 auf, der über eine Verschlusskappe 28 abgedeckt sein kann. Sockelabschnitt 26 und Stutzen 27 weisen einen Durchgangskanal (nicht gezeigt) auf, über den Substanz zur enteralen Ernährung aus dem Folienbeutel 11 ausströmen kann.

Die Auslasseinrichtung 20 wird zwischen Vorderseite 24 und Rückseite 25 des Folienbeutels direkt am Sockelabschnitt 26 durch eine Befestigungsnaht 23 eingeschweißt, wobei die Befestigungsnaht 23 neben der Auslasseinrichtung 20 jeweils eine unmittelbare Verbindung zwischen Vorderseite 24 und Rückseite 25 des Folienbeutels 11 definiert. Dazwischen ist der Sockelabschnitt 26 der Auslasseinrichtung 20 zwischen Vorderseite 24 und Rückseite 25 des Folienbeutels 11 fluiddicht aufgenommen, wobei auch in diesen Abschnitten eine Schweiß- bzw. Klebeverbindung zwischen der Vorderseite 24 und dem Sockelabschnitt 26 bzw. der Rückseite 25 und dem Sockelabschnitt 26 besteht.

In Figur 2 ist eine abgewandelte Ausführungsform eines Folienbeutels dargestellt. Boden 12, Seitenkanten 13, 14 werden wie anhand von Figur 1 unter aseptischen Bedingungen hergestellt. Sodann wird eine Peelnaht 16 erstellt, die eine Verjüngung 22 aufweist und gegenüber einer Befestigungsnaht 23 zur Einsiegelung der Auslasseinrichtung 20 im nicht-aseptischen Außenabschnitt 18 einen Vorraum 21 definiert. Die Verjüngung 22 bewirkt, dass die Peelnaht 16 sich unter Einwirkung eines vorbestimmten Druckes von der Verjüngung 22 ausgehend sich in zwei Richtungen öffnet und eine Fluidverbindung mit dem Vorraum 21 eröffnet.

Bei der Ausführungsform nach Figur 2 weist die Auslasseinrichtung 20 keinen Sockelabschnitt 26, sondern lediglich einen im Durchmesser im Wesentlichen konstanten Stutzen 27 sowie eine Verschlusskappe 28 zur Abdeckung dieses Stutzens 27 an seinem distalen Ende auf. Der Stutzen 27 ist hierbei direkt in der Befestigungsnaht 23 eingeschweißt.

Peelnähte sind aus dem Stand der Technik an sich bekannt, wie beispielsweise durch die DE 44 47 626 belegt. Bei einer Peelnaht handelt es sich somit um eine Schweißnaht zwischen zwei Folienabschnitten, die durch mechanische Einwirkung, konkret durch Beaufschlagung hier der Substanz zur enteralen Ernährung mit einem vorbestimmten Druck aufgedrängt werden können.

Der vorstehend beschriebene Vorraum 21 eignet sich somit auch zu einer Kontrolle vor Applikation der Substanz zur enteralen Ernährung, ob die Peelnaht 16 vollständig intakt ist bzw. ob durch eine ungewollte zu hohe mechanische Einwirkung die Peelnaht 16 beispielsweise durch falsches Händling beim Transport aufgeplatzt ist.

### Bezugszeichenliste

- 11: Folienbeutel
- 12: Boden
- 13, 14: Seitenkanten
- 15: Außenkante
- 16: Peelnaht
- 17: Befüllungsraum
- 18: Außenabschnitt
- 19: Kopfnaht
- 20: Auslasseinrichtung
- 21: Vorraum
- 22: Verjüngung
- 23: Befestigungsnaht
- 24: Vorderseite
- 25: Rückseite
- 26: Sockelabschnitt
- 27: Stutzen
- 28: Verschlusskappe

## Patentansprüche

1. Verfahren zur Herstellung und Befüllung eines Folienbeutels zur Verabreichung enteraler Ernährung an einen menschlichen oder tierischen Organismus,
- wobei ein an drei Seiten, nämlich an einem Boden (12) sowie an Seitenkanten (13, 14) verschlossener aseptischer Beutelrohling mit einer Vorder- (24) und einer Rückseite (25) sowie einem dazwischen befindlichen Befüllungsraum (17) und mit einer noch offenen Außenkante (15) bereitgestellt wird,
- wobei eine Vorder- (24) und Rückseite (25) des Beutelrohlings verbindende Peelnaht (16) unter aseptischen Bedingungen erzeugt wird, die von einer ersten Seitenkante (13) in Richtung auf die noch offene Außenkante (15) geführt ist, derart, dass eine Öffnung zum Befüllungsraum (17) gegenüber der maximalen Breite des Folienbeutels verkürzt ist und ein durch die Peelnaht (16) vom Befüllungsraum (17) getrennter Außenabschnitt (18) entsteht,
- wobei der Befüllungsraum (17) ebenfalls unter aseptischen Bedingungen mit einer Substanz zur enteralen Ernährung befüllt und über eine Kopfnaht (19) zwischen Peelnaht (16) und zweiter Seitenkante (14) dauerhaft verschlossen wird
- und wobei unter nicht mehr aseptischen Bedingen, vorzugsweise jedoch im Reinraum, eine Auslasseinrichtung (20) im Außenabschnitt (18) derart befestigt wird, dass die Substanz zur enteralen Ernährung nach Aufbrechung der Peelnaht (16) vom Befüllungsraum (17) an den Auslass (20) gelangen und über diesen aus dem Folienbeutel entnommen werden kann.

2. Verfahren nach Anspruch 1,
**dadurch gekennzeichnet,**
**dass** die Auslasseinrichtung (20) mit dem Außenabschnitt (18) verschweißt wird.

3. Verfahren nach Anspruch 1 oder 2,
**dadurch gekennzeichnet,**
**dass** ein Teil des Außenabschnitts (18) vor oder nach Befestigung der Auslasseinrichtung (20) entfernt, insbesondere abgeschnitten wird.

4. Verfahren nach einem der Ansprüche 1 bis 3,
**dadurch gekennzeichnet,**
**dass** die Auslasseinrichtung (20) so im Außenabschnitt (18) befestigt wird, dass zwischen Peelnaht (16) und Auslasseinrichtung (20) ein Vorraum (21) verbleibt.

5. Verfahren nach einem der Ansprüche 1 bis 4,
**dadurch gekennzeichnet,**
**dass** die Bereitstellung des aseptischen Beutelrohlings durch Herstellung des Beutelrohlings in situ aus einer aseptischen Folienbahn erfolgt.

6. Verfahren nach einem der Ansprüche 1 bis 4,
**dadurch gekennzeichnet,**
**dass** die Bereitstellung des aseptischen Beutelrohlings durch Sterilisieren, insbesondere unter Einwirkung von Gamma-Strahlen eines, bereits vorgefertigten Beutels erfolgt.

7. Verfahren nach einem der Ansprüche 1 bis 6,
**dadurch gekennzeichnet,**
**dass** mindestens die Schritte: Erzeugen der Peelnaht (16), Befüllen mit einer Substanz zur enteralen Ernährung und Befestigung der Auslasseinrichtung (20) am Außenabschnitt (18) in einem Inlineprozess erfolgen.

## Claims

1. Method of fabricating and filling a sheet bag for administering enteral nutrition to a human or animal organism,
- wherein an aseptic bag blank closed at three sides, namely at a bottom (12) as well as at side edges (13, 14), having a front side (24) and a rear side (25), as well as a filling space (17) situated in between and having a still open outer edge (15) is provided,
- wherein a peel seam (16) is produced under aseptic conditions connecting the front side (24) and the rear side (25) of the bag blank and being guided from a first side edge (13) towards the still open outer edge (15) such that an opening to the filling space (17) is shortened with respect to the maximum width of the sheet bag, and an outer portion (18) separated from the filling space (17) by the peel seam (16) is provided,
- wherein the filling space (17) is likewise filled under aseptic conditions with a substance for enteral nourishment, and is permanently closed via a head seam (19) between the peel seam (16) and the second side edge (14),
- and wherein under no longer aseptic conditions but preferably in the clean-room, an outlet means (20) is attached in the outer portion (18) such that after breaking the peel seam (16), the substance for enteral nourishment may reach the outlet (20) from the filling space (17) and may be withdrawn via the same from the sheet bag.

2. Method according to claim 1,
**characterized in that**
the outlet means (20) is heat-sealed to the outer portion (18).

3. Method according to claim 1 or claim 2,
**characterized in that**
a part of the outer portion (18) is removed, in particular cut off prior to or after the attachment of the outlet means (20).

4. Method according to any one of claims 1 through 3,
**characterized in that**
the outlet means (20) is attached in the outer portion (18) such that an anteroom (21) remains between the peel seam (16) and the outlet means (20).

5. Method according to any one of claims 1 through 4,
**characterized in that**
the provision of the aseptic bag blank takes place by manufacturing the bag blank in situ from an aseptic sheeting.

6. Method according to any one of claims 1 through 4,
**characterized in that**
the provision of the aseptic bag blank takes place by sterilizing an already prefabricated bag, in particular by exposure to gamma rays.

7. Method according to any one of claims 1 through 6,
**characterized in that**
at least the following steps take place in an inline process: creating the peel seam (16), filling with a substance for enteral nourishment, and attaching the outlet means (20) at the outer portion (18).

## Revendications

1. Procédé de fabrication et de remplissage d'un sachet pour l'administration d'une alimentation entérale à un organisme humain ou animal,
- une ébauche de sachet aseptisée fermée sur trois côtés, à savoir au niveau d'un fond (12) et d'arêtes latérales (13, 14), se présentant avec une face avant (24) et une face arrière (25) ainsi qu'avec un espace de remplissage (17) situé entre elles et une arête extérieure (15) encore ouverte est prévue,
- un joint pelable, (16) reliant la face avant (24) et la face arrière (25) de l'ébauche de sachet, étant produit dans des conditions aseptisées et étant dirigé depuis une première arête latérale (13) vers l'arête extérieure (15) encore ouverte, de telle sorte qu'une ouverture vers l'espace de remplissage (17) soit raccourcie par rapport à la largeur maximale du sachet et qu'un segment extérieur (18) séparé de l'espace de remplissage (17) par le joint pelable (16) soit créé,
- l'espace de remplissage (17) étant rempli, également dans des conditions aseptisées, d'une substance destinée à l'alimentation entérale, et étant fermé durablement par le biais d'un joint de tête (19) entre le joint pelable (16) et la deuxième arête latérale (14)
- et, dans des conditions qui ne sont plus aseptisées, mais de préférence en salle blanche, un dispositif de sortie (20) étant fixé dans le segment extérieur (18) de telle sorte que la substance destinée à l'alimentation entérale puisse, après ouverture du joint pelable (16), accéder de l'espace de remplissage (17) à la sortie (20) et être extraite du sachet par celle-ci.

2. Procédé selon la revendication 1,
**caractérisé en ce que**
le dispositif de sortie (20) est soudé au segment extérieur (18).

3. Procédé selon la revendication 1 ou 2,
**caractérisé en ce que**
une partie du segment extérieur (18) est enlevée, en particulier découpée, avant ou après la fixation du dispositif de sortie (20).

4. Procédé selon l'une des revendications 1 à 3,
**caractérisé en ce que**
le dispositif de sortie (20) est fixé de telle façon dans le segment extérieur (18) qu'il reste un compartiment (21) entre le joint pelable (16) et le dispositif de sortie (20).

5. Procédé selon l'une des revendications 1 à 4,
**caractérisé en ce que**
la mise à disposition de l'ébauche de sachet aseptisée est effectuée par le biais de la fabrication de l'ébauche de sachet in situ à partir d'une bande de film aseptisé.

6. Procédé selon l'une des revendications 1 à 4,
**caractérisé en ce que**
la mise à disposition de l'ébauche de sachet aseptisée est effectuée par stérilisation, en particulier sous l'effet de rayons gamma, d'un sachet préfabriqué.

7. Procédé selon l'une des revendications 1 à 6,
**caractérisé en ce que**
au moins les étapes : création du joint pelable (16), remplissage avec une substance d'alimentation entérale, et fixation du dispositif de sortie (20) sur le segment extérieur (18), sont effectuées dans un processus en chaîne.
